# EUROPÄISCHE PATENTSCHRIFT

(11) **EP 2 503 049 B1**
(45) Veröffentlichungstag und Bekanntmachung des Hinweises auf die Patenterteilung: **08.05.2013**
(21) Anmeldenummer: 11401050.7
(22) Anmeldetag: 25.03.2011
(51) Int. Cl.: D06F 39/02

(54) **Einspüleinrichtung für eine Waschmaschine mit einem in einem Einschubfach angeordneten Schub**
Feed-in device for a washing machine with a push-in drawer
Dispositif de rinçage pour un lave-linge doté d'un tiroir agencé dans un compartiment d'introduction

(43) Veröffentlichungstag der Anmeldung: 26.09.2012
(73) Patentinhaber: Miele & Cie. KG, 33332 Gütersloh (DE)
(72) Erfinder: Friesen, Irina, 33758 Schloss Holte-Stukenbrock (DE); Karweg, Volker, 33334 Gütersloh (DE); Müther, Robert, 33378 Rheda-Wiedenbrück (DE); Sponholz, Yvonne, 33604 Bielefeld (DE); Sudkemper, Andrea, 33129 Delbrück-Hagen (DE)

(56) Entgegenhaltungen:
- DE-A1- 19 505 292
- DE-A1-102006 029 660
- US-A1- 2008 107 576
- US-A1- 2010 095 712

## Beschreibung

Die Erfindung betrifft eine Einspüleinrichtung für eine Waschmaschine mit einem in einem Einschubfach angeordneten Schub in dem Kammern zur Bevorratung von flüssigem und/oder pulverförmigem Waschmittel vorgesehen sind, welches mittels der oberhalb des Schubes angeordneten Einspüleinrichtung durch Frischwasserzugabe für den Waschprozess entnehmbar ist, wobei die Kammern in dem Schub derart angeordnet sind, dass eine Entnahme der pulverförmigen Waschmittelsubstanzen jeweils über Öffnungen an den rückwärtigen Stirnwänden erfolgt, wobei die flüssige Waschmittelsubstanz vorzugsweise über einen in der Kammer angeordneten Saugheber erfolgt, der mit einem unterhalb des Schubes angeordneten Auslasskanal zusammenwirkt.

Aus dem Stand der Technik ist gemäß der DE 195 05 292 A1 eine Schublade für eine Waschmitteleinspüleinrichtung bekannt. Bei dieser gattungsgemäßen Schublade mit einer Kammer für flüssiges Waschmittel ist hierbei in der Kammer ein Saugheber angeordnet, über die die flüssige Waschmittelsubstanz entnommen werden kann.

Aus der US 2003/0145633 A1 ist ebenfalls eine Einspüleinrichtung für eine Waschmaschine mit einem Einschubfach und einem darin vorgesehenen Schub bekannt, wobei der Schub mit Kammern zur Bevorratung von pulverförmigem und/oder flüssigem Waschmittel vorgesehen ist. Dabei befindet sich unterhalb des Schubes ein Auslasskanal, der mit den Kammern zusammenwirkt, wobei über die Zugabe der Einspüleinrichtung das Frischwasser in die Kammern einströmt und über den unter dem Schub vorgesehenen Auslasskanal das Waschmittel dem Waschprozess zugeführt wird. Bei den aus dem Stand der Technik bekannten Einspüleinrichtungen wird es als nachteilig angesehen, dass sich in dem Auslasskanal Ablagerungen absetzen können, die zu einer Verschmutzung des Auslasskanals unter dem Schubkasten führen, wobei hier insbesondere Weichspülmittelreste sich an der Auslasskanalwand festsetzen. Bedingt durch die feste Fügung des Kanals an dem Schubkasten ist ein Reinigen des Kanals nur bedingt möglich. Es sind spezielle Reinigungsbürsten hierzu erforderlich, um den Auslasskanal funktionsfähig zu halten. Der aus dem Stand der Technik beschriebene Auslasskanal wird an dem Schubkasten durch ein Schweißverfahren oder durch Filmscharniere an dem Boden des Schubes angebracht.

Der Erfindung stellt sich somit das Problem, eine Einspüleinrichtung für eine Waschmaschine mit einem in einem Einschubfach angeordneten Schub derart weiter zu bilden, bei der der unterhalb des Schubes vorgesehene Auslasskanal für eine effektive Reinigung wesentlich besser zugänglich ist.

Erfindungsgemäß wird dieses Problem durch eine Einspüleinrichtung mit den Merkmalen des unabhängigen Anspruchs 1 gelöst. Vorteilhafte Ausgestaltungen und Weiterbildungen der Erfindung ergeben sich aus den nachfolgenden abhängigen Ansprüchen.

Die mit der Erfindung erreichten Vorteile bestehen darin, dass der Auslasskanal und der Schub aus zwei eigenständigen Bauteilen gebildet sind. Dabei sind sie mechanisch lösbar, hier beispielsweise mit einer Rastung, miteinander verbunden. Durch ein einfaches Handling der Bauteile kann der Benutzer zu Reinigungszwecken den Kanal vom Schubkasten trennen. Bei Beschädigung eines der Teile ist nur ein Teil zu ersetzen. Zudem weist der Kanal hierbei zusätzlich die Funktion einer Schubkastenarretierung auf. Ein weiterer Vorteil besteht darin, dass man eine größere Materialfreiheit bei den Einzelkomponenten in der Herstellung hat.

Erfindungsgemäß wird hierzu vorgeschlagen, dass der Auslasskanal als ein separates Bauteil ausgebildet ist, der unterhalb des Schubes angeordnet ist und wobei dieser zur Reinigung vom Schub trennbar ist. Es versteht sich von selbst, dass, wenn nach einer hinreichenden Betriebszeit sich im Auslasskanal für das flüssige Waschmittel Ablagerungen gebildet haben, dieser einfach vom Boden des ausgezogenen Schubes getrennt werden kann, um ihn beispielsweise unter einem Wasserkrahn wieder frei zu spülen und zu reinigen. Hierzu ist der Auslasskanal in vorteilhafter Weise an der Unterseite des Schubes mittels einer Rastverbindung lösbar befestigt, was ein werkzeugloses Trennen des Auslasskanals vom Boden des Schubes ermöglicht.

Nach einer besonders vorteilhaften Ausgestaltung der Erfindung weist der Auslasskanal am hinteren austrittseitigen Bereich an den Wänden Nasen auf, die in am Boden des Schubes angeformte Ösen im angesetzten Zustand des Auslasskanals greifen. Somit lässt sich nach dem Reinigen der Auslasskanal wieder einfach an dem Boden des Schubes montieren, in dem in einfacher Weise die Nasen in die Ösen gesteckt werden, wobei dann der Kanal angehoben wird um ihn in die Rastnase einschnappen zu lassen.

Nach einer zweckmäßigen Ausgestaltung der Erfindung weist der Auslasskanal im vorderen Bereich einen Ansatz auf, der mit einer am Boden des Schubes angeformten Raste im angesetzten Zustand des Auslasskanals zusammenwirkt. Dabei besteht der Ansatz aus einer im Auslasskanal angeformten Öffnung, durch die eine am Schub angeformte Raste greift.

Nach einer besonders vorteilhaften Ausgestaltung des Auslasskanals besteht dieser aus einem im Wesentlichen U-förmigen Profilstab. Die die Seitenwände bildenden Schenkel des U-förmigen Profilstabes wirken hierbei mit am Boden des Schubes angeformten Zentrierelementen zusammen. Hierbei umfassen die Zentrierelemente angeformte Stegelemente, die im angesetzten Zustand des Auslasskanals an der Innenseite der Seitenwände anliegen bzw. diese hintergreifen. Aufgrund dieser Ausbildung wird erreicht, dass neben einer leichten und sicheren Montage auch ein dichtender Sitz des Auslasskanals am Boden des Schubes erreicht wird. Denn aufgrund der anliegenden Seitenwände des U-förmigen Profilstabes an die Stegelemente ist ein Formschluss gegeben, so dass über die Seitenwände kein Flüssigwaschmittel nach außen dringen kann.

In Weiterbildung der Erfindung ist in einer der Flucht der Stegelemente im vorderen Bereich die Raste angeformt. Dabei ist außen am Boden des Auslasskanals eine Schubarretierung angeformt, die einen begrenzten Auszug des Schubes aus dem Einschubfach bewirkt.

Ein Ausführungsbeispiel der Erfindung ist in den Zeichnungen rein schematisch dargestellt und wird nachfolgend näher beschrieben. Es zeigt:
- Figur 1: eine geschnittene Seitenansicht einer Waschmaschine;
- Figur 2: eine perspektivische Darstellung eines Schubes gemäß der Erfindung in einer ersten Ansicht;
- Figur 3: eine weitere perspektivische Darstellung des Schubes mit teilweise angesetztem Auslasskanal;
- Figur 4: eine weitere perspektivische Darstellung des Schubes in explosionsartiger Dar-stellung des Auslasskanals mit Schub;
- Figur 5: eine weitere perspektivische Darstellung des Schubes von der Unterseite her ohne Auslasskanal und
- Figur 6: eine perspektivische Darstellung der Einspüleinrichtung.

Die Erfindung betrifft eine Einspüleinrichtung 1 für eine Waschmaschine 2, wie diese insbesondere in der Figur 1 in der geschnittenen Darstellung zu erkennen ist. Fig. 1 zeigt insgesamt eine Waschmaschine 2 mit einem in einem Gehäuse 2a angeordneten Laugenbehälter 26, in dem eine mittels eines Motors 28 angetriebenen Trommel 27 drehbar gelagert ist. In dem Gehäuse 2a befindet sich ebenfalls ein als Schub 4 ausgebildeter Spülkasten 3 mit Kammerelementen 5 zur Vorhaltung eines nicht näher dargestellten pulverförmigen und/oder flüssigen Waschmittels, welches von eingeleiteter Waschflüssigkeit aus den jeweiligen Kammerelementen 5 in den Laugenbehälter 26 eingespült wird. Wie in Fig. 1 und auch in Fig. 6 zu erkennen ist, umfasst die Einspüleinrichtung 1 hierbei einen in einem Einschubfach 3 angeordneten Schub 4, der an der Frontseite des Maschinengehäuses 2a herausgezogen werden kann. Hier ist ferner zu erkennen, dass oberhalb des Schubes 4 Einsprühdüsen 1 a der Einspüleinrichtung 1 zum Einspülen von Wasser in die einzelnen Kammern 5 angeordnet sind. Mit einer Wasserweiche 28 wird das Wasser entsprechend in einzelne Düsenbereiche geleitet. In dem Schub 4 sind Kammern 5 zur Bevorratung von flüssigem und/oder pulverförmigem Waschmittel vorgesehen.

Wie insbesondere in der Figur 2 zu erkennen ist, umfasst hierbei der Schub 4 drei Kammern 5.1, 5.2 und 5.3, wobei die länglichen Kammern 5.1 und 5.2 insbesondere zur Vorhaltung von pulverförmigem Waschmittel vorgesehen sind. Die Kammer 5.3 ist insbesondere für flüssiges Waschmittel bestimmt. Dabei wird das in den Kammern 5.1, 5.2, 5.3 vorgehaltene Waschmittel mittels der oberhalb des Schubes 4 angeordneten Einspüleinrichtung 1 durch Frischwasserzugabe für den Waschprozess entnommen. Die Kammern 5.1, 5.2, 5.3 in dem Schub 4 sind derart angeordnet, dass eine Entnahme der pulverförmigen Waschmittelsubstanzen jeweils über Öffnungen 6 und 7 an den rückwärtigen Stirnwänden erfolgt, wobei die flüssige Waschmittelsubstanz vorzugsweise über einen in der Kammer 5.3 angeordneten Saugheber 8, wie er in der Figur 1 angedeutet zu erkennen ist, erfolgt. Der Saugheber 8 wirkt mit einem unterhalb des Schubes 4 angeordneten Auslasskanal 9 zusammen, wie dieser in der Figur 2 und 3 deutlich zu erkennen ist. Der Kanal 9 dient dazu, das flüssige Zugabemittel aus der Kammer 5.3 möglichst nah zur Mündung des Verbindungsrohres 26a im Spülkasten 3 zu fördern, damit sich keine Ablagerungen oder Anhaftungen am Boden des Spülkastens 3 bilden. In Zusammenschau der Figuren 3, 4 und 5 wird nun erkennbar, dass der Auslasskanal 9 als ein separates Bauteil ausgebildet ist, der unterhalb des Schubes 4 angeordnet ist und wobei dieser zur Reinigung vom Schub 4 getrennt werden kann, wie dies insbesondere in der Figur 4 zu erkennen ist. Der Auslasskanal 9 ist hierbei an der Unterseite des Schubes 4 mittels einer Rastverbindung 10 lösbar befestigt. Die Rastverbindung 10 ist besser zu erkennen in den Figuren 3, 4 und 5, wobei hier zu erkennen ist, dass der Auslasskanal 9 am hinteren austragsseitigen Bereich an den Wänden 11 und 12 Nasen 13 aufweist, die in am Boden des Schubes 4 angeformte Ösen 14 im angesetzten Zustand, dargestellt in der Figur 3, greifen.

Der Auslasskanal 9 weist hierbei im vorderen Bereich einen Ansatz 15 auf, der mit einer an den Boden des Schubes 4 angeformten Raste 16 im angesetzten Zustand des Auslasskanals 9 zusammenwirkt, wie dies in der Figur 3 ebenfalls zu erkennen ist, wo einerseits der Ansatz 15 und auch andererseits die am Schub 4 angeformte Raste 16 zu erkennen ist. Weiter ist zu erkennen, dass der Ansatz 15 aus einer am Auslasskanal 9 angeformten Öffnung 17 besteht, durch die die am Schub 4 bzw. an der Raste 16 angeformte Rastnase 18 greift. Ist also der Auslasskanal 9 auslassseitig mit den Nasen 13 arretiert, kann der Auslasskanal 9 von unten her mit der Rastnase 18 angedrückt werden und rastet hierbei selbsttätig ein. Soll der Auslasskanal 9 wieder getrennt werden, besteht die Möglichkeit, dass die Rastnase 18, wie sie in der Figur 2 zu erkennen ist, mit dem Finger zurückgedrückt wird, so dass sich der Auslasskanal 9 wieder löst und somit vom Boden des Schubes 4 getrennt werden kann, in dem die Nasen 13 vorne aus den Ösen 14 wieder herausgezogen werden.

Wie insbesondere aus der Figur 2 und auch aus der Figur 3 zu erkennen ist, besteht der Auslasskanal 9 aus einem im Wesentlichen U-förmigen Profilstab 19. Dabei wirken die die Seitenwände 20 und 21 bildenden Schenkel des U-förmigen Profilstabes 19 mit am Boden des Schubes 4 angeformten Zentrierelementen 22 und 23 zusammen. Die Zentrierelemente 22 und 23 sind am besten zu erkennen in der Figur 5, wo diese aufgrund des fehlenden Auslasskanals 9 unterhalb des Schubes 4 angeformt zu erkennen sind. Auch sind hier die Auslassöffnungen 24 des Saughebers 8 zu erkennen, über die das flüssige Waschmittel in den Auslasskanal 9 gelangt, wenn die Frischwasserzugabe über die Einspüleinrichtung 1 erfolgt. Die Zentrierelemente 22 und 23 umfassen angeformte Stegelemente, die im angesetzten Zustand des Auslasskanals 9 an der Innenseite der Seitenwände 20 und 21 anliegen bzw. diese hintergreifen. Ist also der Auslasskanal 9, wie in der Figur 2 dargestellt, im angesetzten Zustand, so dichten insbesondere die angeformten Zentrierelemente 22 und 23 den Profilstab 19 gegenüber dem Boden des Schubes 4 ab. Wie insbesondere aus der Figur 5 zu erkennen ist, ist in einer der Flucht der Stegelemente im vorderen Bereich die Rastnase 18 angeformt. Diese greift dann in die entsprechende Öffnung 17 im angesetzten Zustand.

In Weiterbildung der Erfindung ist außen am Boden des Auslasskanals 9 eine Schubarretierung 25 angeordnet, die einen begrenzten Auszug des Schubes 4 aus dem Einschubfach 3 bewirkt. Die Schubarretierung 24 ist in der Figur 3, aber auch in der Figur 4 zu erkennen, wo diese aus dreieckförmigen unterhalb des Auslasskanals 9 angeformten Flächenelementen bestehen, welche dann gegen einen Widerstand am Einschubfach 3 stoßen, wenn der Schub 4 aus dem Einschubfach 3 herausgezogen wird.

## Patentansprüche

1. Einspüleinrichtung (1) für eine Waschmaschine (2) mit einem in einem Einschubfach (3) angeordneten Schub (4) in dem Kammern (5.1, 5.2 und 5.3) zur Bevorratung von flüssigem und/oder pulverförmigem Waschmittel vorgesehen sind, welches mittels der oberhalb des Schubes (4) angeordneten Einspüleinrichtung (1) durch Frischwasserzugabe für den Waschprozess entnehmbar ist, wobei die Kammern (5.1, 5.2 und 5.3) in dem Schub (4) derart angeordnet sind, das eine Entnahme der pulverförmigen Waschmittelsubstanzen jeweils über Öffnungen (6) und (7) an den rückwärtigen Stirnwänden der Kammern (5.1) und (5.2) erfolgt, wobei die flüssige Waschmittelsubstanz vorzugsweise über einen in der Kammer (5.3) angeordneten Saugheber (8) erfolgt, der mit einem unterhalb des Schubes (4) angeordneten Auslasskanal (9) zusammenwirkt,
**dadurch gekennzeichnet,**
**dass** der Auslasskanal (9) als ein separates Bauteil ausgebildet ist, der unterhalb des Schubes (4) angeordnet ist und wobei dieser zur Reinigung vom Schub (4) trennbar ist.

2. Einspüleinrichtung nach Anspruch 1,
**dadurch gekennzeichnet,**
**dass** der Auslasskanal (9) an der Unterseite des Schubes (4) mittels einer Rastverbindung (10) lösbar befestigt ist.

3. Einspüleinrichtung nach Anspruch 2,
**dadurch gekennzeichnet,**
**dass** der Auslasskanal (9) im hinteren austragsseitigen Bereich an den Wänden (11) und (12) Nasen (13) aufweist, die in am Boden des Schubes (4) angeformte Ösen (14) im angesetzten Zustand des Auslasskanals (9) greifen.

4. Einspüleinrichtung nach Anspruch 3,
**dadurch gekennzeichnet,**
**dass** der Auslasskanal (9) im vorderen Bereich einen Ansatz (15) aufweist, der mit einer an dem Boden des Schubes (4) angeformten Raste (16) im angesetzten Zustand des Auslasskanals (9) zusammenwirkt.

5. Einspüleinrichtung nach Anspruch 4,
**dadurch gekennzeichnet,**
**dass** der Ansatz (15) aus einer im Auslasskanal (9) eingeformten Öffnung (17) besteht, durch die eine am Schub (4) angeformte Rastnase (18) greift.

6. Einspüleinrichtung nach Anspruch 5,
**dadurch gekennzeichnet,**
**dass** der Auslasskanal (9) aus einem im Wesentlichen U-förmigen Profilstab (19) besteht.

7. Einspüleinrichtung nach Anspruch 6,
**dadurch gekennzeichnet,**
**dass** die die Seitenwände bildenden Schenkel (20) und (21) des U-förmigen Profilstabs (19) mit am Boden des Schubes (4) angeformten Zentrierelementen (22) und (23) zusammenwirken.

8. Einspüleinrichtung nach Anspruch 7,
**dadurch gekennzeichnet,**
**dass** die Zentrierelemente (22) und (23) angeformte Stegelemente umfassen, die im angesetzten Zustand des Auslasskanals (9) an der Innenseite der Seitenwände (11) und (12) anliegen bzw. diese hintergreifen.

9. Einspüleinrichtung nach Anspruch 8,
**dadurch gekennzeichnet,**
**dass** in einer der Flucht der Stegelemente im vorderen Bereich die Rastnase (18) angeordnet ist.

10. Einspüleinrichtung nach Anspruch 1 bis 9,
**dadurch gekennzeichnet,**
**dass** außen am Boden des Auslasskanals (9) eine Schubarretierung (25) angeformt ist, die einen begrenzten Auszug des Schubes (4) aus dem Einschubfach (3) bewirkt.

## Claims

1. Dispensing device (1) for a washing machine (2) comprising a drawer (4) arranged in a drawer compartment (3), in which drawer chambers (5.1, 5.2 and 5.3) are provided for storing detergent in liquid and/or powder form, which detergent can be extracted for the washing process by adding fresh water using the dispensing device (1) arranged above the drawer (4), the chambers (5.1, 5.2 and 5.3) being arranged in the drawer (4) such that the detergent substances in powder form are each extracted via openings (6) and (7) on the rear end faces of the chambers (5.1) and (5.2), the liquid detergent substance preferably being extracted by a siphon (8) arranged in the chamber (5.3), which siphon cooperates with an outlet channel (9) arranged below the drawer (4), **characterised in that** the outlet channel (9) is configured as a separate component which is arranged below the drawer (4) and can be detached in order to clean the drawer (4).

2. Dispensing device according to claim 1, **characterised in that** the outlet channel (9) is detachably attached to the lower face of the drawer (4) by means of a catch connection (10).

3. Dispensing device according to claim 2, **characterised in that** in the rear discharge-side region, the outlet channel (9) comprises tabs (13) on the walls (11) and (12), which tabs engage in eyes (14) formed on the base of the drawer (4) when the outlet channel (9) is attached.

4. Dispensing device according to claim 3, **characterised in that** the outlet channel (9) comprises an attachment (15) in the front region, which attachment cooperates with a catch integrally (16) formed on the base of the drawer (4) when the outlet channel (9) is attached.

5. Dispensing device according to claim 4, **characterised in that** the attachment (15) consists of an opening (17) formed in the outlet channel (9), through which a locking projection (18) integrally formed on the drawer (4) engages.

6. Dispensing device according to claim 5, **characterised in that** the outlet channel (9) consists of a substantially U-shaped profiled rod (19).

7. Dispensing device according to claim 6, **characterised in that** the legs (20) and (21) of the U-shaped profiled rod (19) which form the side walls cooperate with centring elements (22) and (23) integrally formed on the base of the drawer (4).

8. Dispensing device according to claim 7, **characterised in that** the centring elements (22) and (23) comprise integrally formed web elements which are in contact with and/or engage behind the inner face of the side walls (11) and (12) when the outlet channel (9) is attached.

9. Dispensing device according to claim 8, **characterised in that** the locking projection (18) is arranged in the front region of a row of the web elements.

10. Dispensing device according to any of claims 1 to 9, **characterised in that** a drawer locking mechanism (25) is integrally formed on the outside of the base of the outlet channel (9), which mechanism limits the extent to which the drawer (4) can be pulled out of the drawer compartment (3).

## Revendications

1. Dispositif d'introduction (1) pour une machine à laver (2), avec un tiroir (4) disposé dans un compartiment d'enfichage (3) et dans lequel sont prévues des chambres (5.1, 5.2 et 5.3) pour le stockage de lessive liquide et/ou en poudre qui peut être prélevée par addition d'eau fraîche pour le processus de lavage au moyen du dispositif d'introduction (1) disposé au-dessus du tiroir (4), les chambres (5.1, 5.2 et 5.3) étant disposées dans le tiroir (4) de telle sorte qu'un prélèvement des substances de lessive en poudre s'effectue respectivement par le biais d'orifices (6) et (7) sur les parois frontales arrières des chambres (5.1) et (5.2), le prélèvement de la substance de lessive liquide s'effectuant de préférence par le biais d'un siphon (8) qui est disposé dans la chambre (5.3) et qui coopère avec un conduit d'évacuation (9) disposé au-dessous du tiroir (4),
**caractérisé en ce que**
le conduit d'évacuation (9) est réalisé en tant que composant séparé qui est disposé au-dessous du tiroir (4), et celui-ci étant séparable pour le nettoyage du tiroir (4).

2. Dispositif d'introduction selon la revendication 1,
**caractérisé en ce que**
le conduit d'évacuation (9) est fixé de façon détachable sur le côté inférieur du tiroir (4) au moyen d'un raccordement par encliquetage (10).

3. Dispositif d'introduction selon la revendication 2,
**caractérisé en ce que**
le conduit d'évacuation (9) présente sur les parois (11) et (12), dans la zone arrière côté extraction, des becs (13) qui, dans l'état monté du conduit d'évacuation (9), agrippent des oeillets (14) formés sur le fond de tiroir (4).

4. Dispositif d'introduction selon la revendication 3,
**caractérisé en ce que**
le conduit d'évacuation (9) présente, dans la zone avant, un ergot (15) qui, dans l'état monté du conduit d'évacuation (9), coopère avec un cran (16) formé sur le fond du tiroir (4).

5. Dispositif d'introduction selon la revendication 4,
**caractérisé en ce que**
l'ergot (15) se compose d'un orifice (17) qui est formé dans le conduit d'évacuation (9) et à travers lequel engrène un bec d'encliquetage (18) formé sur le tiroir (4).

6. Dispositif d'introduction selon la revendication 5,
**caractérisé en ce que**
le conduit d'évacuation (9) se compose d'une barre profilée (19) sensiblement en forme de U.

7. Dispositif d'introduction selon la revendication 6,
**caractérisé en ce que**
les branches (20) et (21) de la barre profilée (19) en forme de U formant les parois latérales coopèrent avec des éléments de centrage (22) et (23) formés sur le fond du tiroir (4).

8. Dispositif d'introduction selon la revendication 7,
**caractérisé en ce que** les éléments de centrage (22) et (23) comprennent des éléments d'entretoise solidaires qui, dans l'état monté du conduit (9), sont adjacents au côté intérieur des parois latérales (11) et (12) ou agrippent ce côté intérieur par l'arrière.

9. Dispositif d'introduction selon la revendication 8,
**caractérisé en ce que** le bec d'encliquetage (18) est disposé dans la zone avant dans un alignement des éléments d'entretoise.

10. Dispositif d'introduction selon les revendications 1 à 9,
**caractérisé en ce que**, à l'extérieur sur le fond du conduit d'évacuation (9), il est formé un arrêt de tiroir (25) qui réalise une extraction limitée du tiroir (4) hors du compartiment d'enfichage (3).
